# EUROPÄISCHE PATENTSCHRIFT

(11) **EP 4 194 113 B1**
(45) Veröffentlichungstag und Bekanntmachung des Hinweises auf die Patenterteilung: **24.09.2025**
(21) Anmeldenummer: 22211661.8
(22) Anmeldetag: 06.12.2022
(51) Int. Cl.: B08B 9/28, B08B 9/08, B08B 9/30, B08B 9/34

(54) **VERFAHREN UND VORRICHTUNG ZUM REINIGEN VON KOPFÜBER ANGEORDNETEN BEHÄLTERN**
METHOD AND APPARATUS FOR CLEANING HEAD-MOUNTED CONTAINERS
PROCÉDÉ ET DISPOSITIF POUR NETTOYER DES RÉCIPIENTS DISPOSÉS SUR LEUR TÊTE

(30) Priorität: 08.12.2021 DE 102021132308
(43) Veröffentlichungstag der Anmeldung: 14.06.2023
(73) Patentinhaber: Krones AG, 93073 Neutraubling (DE)
(72) Erfinder: Forsthoevel, Jochen, 93073 Neutraubling (DE); Siegmund, Michael, 93073 Neutraubling (DE); Zweigardt, Anna, 93073 Neutraubling (DE)
(74) Vertreter: Grünecker Patent- und Rechtsanwälte PartG mbB

(56) Entgegenhaltungen:
- WO-A1-97/29859
- DE-A1- 102006 039 599
- DE-A1- 102008 021 869
- DE-A1- 4 008 636
- US-A- 5 441 063

## Beschreibung

Die vorliegende Erfindung betrifft ein Verfahren zum Reinigen von kopfüber angeordneten Behältern gemäß Anspruch 1 und eine Vorrichtung zum Reinigen von kopfüber angeordneten Behältern gemäß Anspruch 11.

### Stand der Technik

In bekannten Reinigungsprozessen für Kunststoff- und beispielsweise PET-Mehrwegflaschen werden die Flaschen zunächst in einem Laugenbad untergetaucht und nach dem Austauchen werden die Flaschen innen mit dieser Lauge ausgespritzt. Da die Kunststoff- und beispielsweise PET-Flaschen temperaturempfindlich sind und bei einer zu hohen Laugentemperatur ein unzulässiger Schrumpf stattfinden kann, ist die Temperatur der verwendeten Lauge begrenzt, im Allgemeinen auf etwa 60 °C. Somit ist der Beitrag der Temperatur zur Reinigungsleistung der Flaschen limitiert (Sinnerscher Kreis). Meist erfolgt ein Ausspritzen der Flaschen mit einer Temperatur von etwa 58 °C.

US 1,161,467 offenbart ein Verfahren zum Reinigen von Glasflaschen, beim dem zuvor heiß gewaschene Glasflaschen zum Kühlen lediglich im Inneren, jedoch nicht von außen, mit kaltem Wasser ausgespritzt werden, um ein Zerbrechen des Glases zu verhindern.

DE 40 08 636 A1 offenbart eine Spritzstation mit einer ersten Spritzeinrichtung für eine Innenspritzung von Behältern und mit einer zweiten Spritzeinrichtung zum Abspritzen einer Außenfläche der Behälter, wobei die von den Flüssigkeitsstrahlen der zweiten Spritzeinrichtung erzeugten Kraftkomponenten den von ersten Flüssigkeitsstrahlen erzeugten Kraftkomponenten entgegengerichtet sind und diese kompensieren.

WO 97/29859 A1 offenbart ein Verfahren zum Reinigen von Flaschen, insbesondere von Kunststoffflaschen, wobei ein Aktivsauerstoff enthaltendes Reinigungsmittel auf die Flaschen einwirkt.

DE 10 2008 021869 A1 offenbart eine Flaschenreinigungsmaschine, wobei ein Vorspritzbereich mindestens eine Spritzeirichtung umfasst, unter der eine Auffangwanne angeordnet ist, in die das Vorspritzwasser ablaufen kann.

US 5 441 063 A offenbart eine Reinigungsvorrichtung für Flaschen, wobei Sprühdüsen ins Innere der sich drehenden Flaschen eingebracht werden und das Innere mit einer Reinigungsflüssigkeit ausspritzen.

DE 10 2006 039599 A1 offenbart eine Reinigungsvorrichtung und ein Reinigungsverfahren für Behälter, wobei eine Beaufschlagung des Innenraums von Behältern beim Passieren eines Tauchbads erfolgt.

### Aufgabe

Ausgehend vom bekannten Stand der Technik besteht die zu lösende technische Aufgabe darin, ein Verfahren und eine Vorrichtung zum Reinigen von kopfüber angeordneten Behältern zur Verfügung zu stellen, mit denen der Beitrag der Temperatur eines Reinigungsmittels optimal genutzt werden kann.

### Lösung

Diese Aufgabe wird erfindungsgemäß durch das Verfahren zum Reinigen von kopfüber angeordneten Behältern nach Anspruch 1 und die Vorrichtung zum Reinigen von kopfüber angeordneten Behältern nach Anspruch 11 gelöst. Weitere Ausführungsformen und Weiterbildungen sind in den Unteransprüchen erfasst.

Das erfindungsgemäße Verfahren zum Reinigen von kopfüber angeordneten PET-Behältern, beispielsweise PET-Mehrwegbehälter oder -flaschen, umfasst die Schritte eines Ausspritzens des Inneren eines kopfüber angeordneten Behälters mit erster Lauge mit einer ersten Temperatur und ein zeitlich gleichzeitiges Beaufschlagen des Äußeren des kopfüber angeordneten Behälters mit zweiter Lauge mit einer zweiten Temperatur. Die zweite Temperatur ist mindestens 5 °C niedriger, als die erste Temperatur.

Die erste und die zweite Lauge können dabei bis auf die Temperatur die gleiche Lauge, beispielsweise eine gleiche Laugenart sein. Die Lauge kann auch ein sonstiges zum Reinigen der Behälter geeignetes Medium sein oder umfassen. Die Ausdrücke "erste" und "zweite" werden hier und im Weiteren zur Unterscheidung eingesetzt und haben sonst keine weitere einschränkende Bedeutung

Im Allgemeinen werden Mehrweg-Behälter gereinigt, um sie wieder verwenden zu können. Dazu kann vorgesehen sein, dass die Behälter zunächst in einem Laugenbad eingeweicht werden, um Etiketten einzuweichen und zumindest teilweise vom Behälter zu lösen und/oder um Rückstände im Inneren der Behälter und/oder außen auf den Behältern einzuweichen und zumindest teilweise zu lösen.

Die Behälter können kopfüber in Behälterzellen eines sich in eine Laufrichtung bewegenden Behälterkorbs einer Behälterreinigungsmaschine angeordnet sein. In einem Behälterkorb können mehrere Behälter nebeneinander in einer Reihe angeordnet sein, wobei die Reihe sich quer zur Laufrichtung erstreckt. Das Verfahren kann derart vorgesehen sein, dass das Ausspritzen und das gleichzeitige Beaufschlagen der kopfüber angeordneten Behälter zumindest für alle Behälter in einer Reihe erfolgt. Das Ausspritzen und das gleichzeitige Beaufschlagen der kopfüber angeordneten Behälter kann aber auch für alle Behälter in mehreren Reihen zeitgleich stattfinden. Das Verfahren kann während der Bewegung des Behälterkorbs in der Laufrichtung stattfinden. Es ist nicht erforderlich, den Behälterkorb für das Durchführen des Verfahrens zu stoppen.

Um eine optimale Reinigung der Behälter zu erreichen, wird die Lauge erwärmt, da sich dann an den Behältern anhaftende Fremdkörper besser durch das Ausspritzen und Beaufschlagen lösen lassen. Da das Behältermaterial, durch die erwärmte Lauge ebenfalls erwärmt wird, sind Änderungen in der Materialbeschaffenheit zu berücksichtigen, beispielsweise unerwünschte Verformungen, beispielsweise eine Schrumpfung bei durch Blasformung hergestellte Kunststoffflaschen, PET-Flaschen, Kunststoffbehälter und/oder PET-Behälter.

Auf der Innenseite der zu reinigenden Behälter können eingetrocknete Produktreste und/oder sonstige Schmutzreste und/oder Schimmel und/oder andersartige Bakterien vorhanden sein, die es zu entfernen gilt. Auf der Außenseite der zu reinigenden Behälter können sich Etiketten und/oder getrockneter Leim befinden. Eingetrocknete Produktreste und/oder sonstige Schmutzreste und/oder Schimmel und/oder andersartige Bakterien können auf der Außenseite meist in einem geringeren Masse als auf der Innenseite der Behälter zu finden sein. Um einen zu hohen Wärmeeintrag in die Behälter bei der Reinigung und/oder unerwünschtes Verformen der Behälter bei der Reinigung zu vermeiden, aber trotzdem eine optimale Reinigung zu erzielen, wird das Inneren eines kopfüber angeordneten Behälters mit erster Lauge mit einer ersten Temperatur ausgespritzt und zeitlich gleichzeitiges das Äußere des kopfüber angeordneten Behälters mit zweiter Lauge mit einer zweiten Temperatur beaufschlagt, wobei die zweite Temperatur um mindestens 5 °C niedriger ist als
die erste Temperatur.

Die erste Temperatur kann zwischen 50 °C und 90 °C liegen, oder beispielsweise kann die erste Temperatur zwischen 53 °C und 87 °C liegen, Das Verfahren kann weiter die Schritte eines Auffangens und Sammelns der zum Ausspritzen des Inneren des kopfüber angeordneten Behälters verwendeten ersten Lauge nach dem Ausspritzen in einem Sammelbehältnis und eines Auffangens und Sammelns der zum Beaufschlagen des Äußeren des kopfüber angeordneten Behälters verwendeten zweiten Lauge nach dem Beaufschlagen in dem Sammelbehältnis umfassen. Die gesammelte erste und zweite Lauge kann für weitere Verfahrensschritte wiederverwendet werden.

Das Verfahren kann weiter den Schritt eines Filterns der aufgefangenen ersten Lauge und der aufgefangenen zweiten Lauge vor dem Sammeln in dem Sammelbehältnis umfassen. Durch das Filtern können Fremdstoffe in der ersten und zweiten Lauge herausgefiltert werden, bevor sie in den Sammelbehälter gelangen und sich dort womöglich ab- und/oder festsetzen.

Das Verfahren kann weiter die Schritte eines Ableitens zumindest eines Teils der in dem Sammelbehältnis gesammelten ersten und zweiten Lauge aus dem Sammelbehältnis, eines Erhitzens eines ersten Anteils des zumindest einen Teils und dadurch Erhalten von erster Lauge mit der ersten Temperatur, die für das Ausspritzen des Inneren eines kopfüber angeordneten Behälters geeignet ist, und eines Abkühlens eines zweiten Anteils des zumindest einen Teils und dadurch Erhalten von zweiter Lauge mit der zweiten Temperatur, die für das Beaufschlagen des Äußeren eines kopfüber angeordneten Behälters geeignet ist, umfassen. Durch das Mischen der ersten und der zweiten Lauge in dem Sammelbehälter kann die Lauge in dem Sammelbehälter im Allgemeinen von der ersten und der zweiten Temperatur abweichen, so dass je nach geplanter Wiederverwendung zuvor ein Erhitzen oder ein Abkühlen der Lauge erforderlich sein kann.

Vor den Schritten des Ausspritzens des Inneren eines kopfüber angeordneten Behälters mit der ersten Lauge mit der ersten Temperatur und dem gleichzeitigen Beaufschlagen des Äußeren des kopfüber angeordneten Behälters mit der zweiten Lauge mit der zweiten Temperatur, kann das Verfahren die Schritte eines Eintauchens des kopfüber angeordneten Behälters in ein Laugenbad mit dritter Lauge mit einer dritten Temperatur, wobei die zweite Temperatur niedriger, beispielsweise mindestens 5 °C oder 10 °C niedriger, als die dritte Temperatur ist und wobei die erste Temperatur höher, beispielsweise mindestens 5 °C oder 10 °C höher, als die dritte Temperatur ist und ein anschließend Austauchen des kopfüber angeordneten Behälters aus dem Laugenbad umfassen. Die dritte, die erste und die zweite Lauge können dabei bis auf die Temperatur die gleiche Lauge, beispielsweise eine gleiche Laugenart sein.

Durch das Eintauchen in das Laugenbad können auf der Innenseite der zu reinigenden Behälter vorhandene eingetrocknete Produktreste und/oder sonstige Schmutzreste und/oder Schimmel und/oder andersartige Bakterien und auf der Außenseite vorhandene Etiketten und/oder getrockneter Leim und/oder eingetrocknete Produktreste und/oder sonstige Schmutzreste und/oder Schimmel und/oder andersartige Bakterien eingeweicht und zumindest teilweise vom Behälter gelöst werden.

Die dritte Temperatur kann gleich der zweiten Temperatur sein oder die dritte Temperatur kann 5 °C bis 10 °C höher als die zweite Temperatur sein.

Das Verfahren kann weiter die Schritte eines Auffangens und Sammelns der zum Ausspritzen des Inneren des kopfüber angeordneten Behälters verwendeten ersten Lauge nach dem Ausspritzen in dem Laugenbad und eines Auffangens und Sammelns der zum Beaufschlagen des Äußeren des kopfüber angeordneten Behälters verwendeten zweiten Lauge nach dem Beaufschlagen in dem Laugenbad umfassen. Das Ausspritzen des Inneren eines kopfüber angeordneten Behälters mit der ersten Lauge mit der ersten Temperatur und das zeitlich gleichzeitige Beaufschlagen des Äußeren des kopfüber angeordneten Behälters mit der zweiten Lauge mit der zweiten Temperatur kann positionsmäßig oberhalb des Laugenbads stattfinden, so dass abgesehen von dem Laugenbad kein weiterer Sammelbehälter erforderlich ist.

Das Verfahren kann weiter die Schritte eines Ableitens zumindest eines Teils der in dem Laugenbad gesammelten Lauge aus dem Laugenbad, eines Erhitzens eines ersten Anteils des zumindest einen Teils und dadurch Erhalten von erster Lauge mit der ersten Temperatur, die für das Ausspritzen des Inneren eines kopfüber angeordneten Behälters geeignet ist, eines Abkühlens eines zweiten Anteils des zumindest einen Teils und dadurch Erhalten von zweiter Lauge mit der zweiten Temperatur, die für das Beaufschlagen des Äußeren eines kopfüber angeordneten Behälters geeignet ist, und eines Erhitzens eines dritten Anteils des zumindest einen Teils und dadurch Erhalten von dritter Lauge für das Laugenbad mit der dritten Temperatur umfassen.

Die Temperatur des Laugenbads kann konstant auf der dritten Temperatur gehalten werden. Somit kann ein Erhitzen des ersten Anteils der aus dem Laugenbad abgeleiteten Lauge erforderlich sein, um erste Lauge mit der ersten Temperatur zu erhalten und es kann ein Abkühlen des zweiten Anteils der aus dem Laugenbad abgeleiteten Lauge erforderlich sein, um zweite Lauge mit der zweiten Temperatur zu erhalten.

Vor dem Schritt des Ableitens zumindest eines Teils der in dem Laugenbad gesammelten Lauge aus dem Laugenbad, kann das Verfahren weiter den Schritt eines Filterns des zumindest einen Teils der in dem Laugenbad gesammelten Lauge umfassen. Durch das Filtern können Fremdstoffe in dem zumindest einen Teil der in dem Laugenbad gesammelten Lauge herausgefiltert werden, sodass sie sich nicht in nachfolgenden Rohrleitungen, Pumpen und/oder Düsen ab- und/oder festsetzen.

Die erfindungsgemäße Vorrichtung zum Reinigen von kopfüber angeordneten PET-Behältern, beispielsweise PET-Mehrwegbehälter oder -flaschen, umfasst eine Bereitstellungsvorrichtung mit Aufnahmeplätzen für die kopfüber angeordneten Behälter, eine Ausspritzvorrichtung, die zum Ausspritzen des Inneren der kopfüber angeordneten Behälter mit erster Lauge mit einer ersten Temperatur ausgebildet ist und eine Beaufschlagungsvorrichtung, die zum zeitlich gleichzeitigen Beaufschlagen des Äußeren der kopfüber angeordneten Behälter mit zweiter Lauge mit einer zweiten Temperatur ausgebildet ist. Die zweite Temperatur ist um mindestens 5 °C niedriger, als die erste Temperatur.

Die Bereitstellungsvorrichtung mit Aufnahmeplätzen für die kopfüber angeordneten Behälter kann ein sich in eine Laufrichtung bewegender Behälterkorb mit Behälterzellen einer Behälterreinigungsmaschine umfassen.

Die Ausspritzvorrichtung kann eine oder mehrere Düsen, beispielsweise Spritzdüsen, umfassen. Die Ausspritzvorrichtung kann unterhalb der kopfüber angeordneten Behälter vorgesehen sein, beispielsweise derart, dass die Behälter über die Ausspritzvorrichtung hinwegbewegt werden können.

Die Beaufschlagungsvorrichtung kann eine oder mehrere Düsen, beispielsweise Sprühdüsen, umfassen. Die Beaufschlagungsvorrichtung kann oberhalb der kopfüber angeordneten Behälter vorgesehen sein, beispielsweise derart, dass die Behälter unter der Beaufschlagungsvorrichtung vorbeiwegbewegt werden können.

Die Vorrichtung kann ausgebildet sein, das oben beschriebene Verfahren auszuführen.

Die Vorrichtung umfasst weiter ein Sammelbehältnis das zum Auffangen und Sammeln der zum Ausspritzen des Inneren der kopfüber angeordneten Behälter verwendeten ersten Lauge nach dem Ausspritzen und zum Auffangen und Sammeln der zum Beaufschlagen des Äußeren der kopfüber angeordneten Behälter verwendeten zweiten Lauge nach dem Beaufschlagen ausgebildet ist.

Die Vorrichtung kann weiter eine Filtervorrichtung umfassen, die zum Filtern der aufgefangenen ersten Lauge und der aufgefangenen zweiten Lauge vor dem Sammeln in dem Sammelbehältnis ausgebildet sein kann.

Die Vorrichtung umfasst weiter eine Ableitvorrichtung, die zum Ableiten zumindest eines Teils der in dem Sammelbehältnis gesammelten ersten und zweiten Lauge aus dem Sammelbehältnis ausgebildet ist, einen Erhitzer, der zum Erhitzen eines ersten Anteils des zumindest einen Teils und dadurch Erhalten der ersten Lauge mit der ersten Temperatur ausgebildet ist, wobei die erhaltene erste Lauge für das Ausspritzen des Inneren eines kopfüber angeordneten Behälters geeignet ist und einen Kühler, der zum Abkühlen eines zweiten Anteils des zumindest einen Teils und dadurch Erhalten der zweiten Lauge mit der zweiten Temperatur ausgebildet ist, wobei die zweite Lauge für das Beaufschlagen des Äußeren eines kopfüber angeordneten Behälters geeignet ist.

Die Ableitvorrichtung kann einen Auslass mit einer anschließenden Rohrleitung umfassen.

Der Erhitzer und der Kühler können jeweils Wärmetauscher umfassen.

Die Vorrichtung kann weiter ein Laugenbad mit dritter Lauge mit einer dritten Temperatur umfassen, das zum Eintauchen der kopfüber angeordneten Behälter ausgebildet sein kann. Beispielsweise kann das Laugenbad weiter zum Auffangen und Sammeln der zum Ausspritzen des Inneren der kopfüber angeordneten Behälter verwendeten ersten Lauge nach dem Ausspritzen und zum Auffangen und Sammeln der zum Beaufschlagen des Äußeren der kopfüber angeordneten Behälter verwendeten zweiten Lauge ausgebildet sein kann. Auch wenn erste und zweite Lauge in das Laugenbad gelangt, wird die darin befindliche Lauge weiterhin als dritte Lauge beschrieben.

Die Vorrichtung kann weiter eine weitere Ableitvorrichtung, die zum Ableiten zumindest eines Teils der in dem Laugenbad gesammelten Lauge aus dem Laugenbad ausgebildet ist, und einen weiteren Erhitzer, der zum Erhitzen eines dritten Anteils des zumindest einen Teils und dadurch Erhalten von dritter Lauge mit der dritten Temperatur ausgebildet ist, umfassen.

Die Ableitvorrichtung kann ein Auslass mit einer anschließenden Rohrleitung umfassen.

Der Erhitzer und der Kühler können jeweils Wärmetauscher umfassen.

Die Vorrichtung kann weiter eine vor der Ableitvorrichtung angeordnete Filtervorrichtung umfassen, die zum Filtern des zumindest einen Teils der in dem Laugenbad gesammelten Lauge ausgebildet sein kann.

Die erste Temperatur kann zwischen 50 °C und 90 °C liegen, oder beispielsweise kann die erste Temperatur zwischen 53 °C und 87 °C liegen, und/oder die zweite Temperatur kann beispielsweise 5 °C bis 10 °C niedriger sein als die erste Temperatur, und/oder die dritte Temperatur kann beispielsweise 5 °C bis 10 °C höher sein als die erste Temperatur.

### Kurze Figurenbeschreibung

Die beigefügten Figuren stellen beispielhaft zum besseren Verständnis und zur Veranschaulichung Aspekte und Ausführungsformen der Erfindung dar. Es zeigt:
- Figur 1: eine erste Ausführungsform einer Vorrichtung zum Reinigen von kopfüber angeordneten Behältern,
- Figur 2: eine zweite Ausführungsform einer Vorrichtung zum Reinigen von kopfüber angeordneten Behältern und
- Figur 3: eine seitliche Schnittansicht einer Behälterreinigungsmaschine.

### Ausführliche Beschreibung

In den im Folgenden beschriebenen Figuren bezeichnen gleiche Bezugszeichen gleiche Teile. Zur besseren Übersichtlichkeit werden gleiche Teile nur bei ihrem ersten Auftreten beschrieben. Es versteht sich jedoch, dass sie mit Bezug auf eine in den Figuren beschriebenen Varianten und Ausführungsformen eines Teils auch auf die entsprechenden Teile in den übrigen Figuren angewendet werden können.

Die Figur 1 zeigt eine erste Ausführungsform einer Vorrichtung 1 zum Reinigen von kopfüber angeordneten Behältern 2. Die Behälter 2 können PET-Behälter sein, beispielsweise PET-Mehrwegbehälter. In der Figur 1 ist exemplarisch eine Reihe von sechs nebeneinander angeordneten Behältern 2 dargestellt. Die Behälter 2 können in einer - nicht dargestellten - Bereitstellungsvorrichtung mit Aufnahmeplätzen für die kopfüber angeordneten Behälter 2 angeordnet sein. Die Bereitstellungsvorrichtung kann ein Behälterkorb mit Behälterzellen oder nur ein Träger mit Klammervorrichtungen sein, der in einer Behälterreinigungsmaschine angeordnet sein kann und sich in eine Laufrichtung bewegt. In einem Behälterkorb können mehrere Behälter 2 nebeneinander in einer Reihe angeordnet sein, wobei die Reihe sich quer zur Laufrichtung erstreckt.

Eine Ausspritzvorrichtung 3 ist unterhalb der kopfüber angeordneten Behälter 2 vorgesehen und ist zum Ausspritzen des Inneren 6 der kopfüber angeordneten Behälter 2 mit einer ersten Lauge mit einer ersten Temperatur ausgebildet. Die Ausspritzvorrichtung 3 umfasst exemplarisch sechs Düsen 5, beispielsweise Spritzdüsen. Die Düsen 5 können über eine Zuführleitung 4 mit der ersten Lauge zum Ausspritzen des Inneren 6 der Behälter 2 versorgt werden. Die Ausspritzvorrichtung 3 kann derart unterhalb der kopfüber angeordneten Behälter 2 vorgesehen sein, dass die Behälter 2 über die Ausspritzvorrichtung 3 hinwegbewegt werden können.

Zudem ist eine Beaufschlagungsvorrichtung 8 vorgesehen, die ausgebildet ist, zeitlich gleichzeitigen zum Ausspritzen des Inneren 6 der kopfüber angeordneten Behälter 2 mit einer ersten Lauge mit einer ersten Temperatur ein Beaufschlagen des Äußeren 7 der kopfüber angeordneten Behälter 2 mit einer zweiten Lauge mit einer zweiten Temperatur auszuführen. Die dargestellte Beaufschlagungsvorrichtung 8 umfasst exemplarisch sechs Düsen 9, beispielsweise Sprühdüsen. Die Düsen 9 können über eine Zuführleitung 10 mit der zweiten Lauge zum Beaufschlagen des Äußeren 7 der Behälter 2 versorgt werden. Die Beaufschlagungsvorrichtung 8 kann derart oberhalb der kopfüber angeordneten Behälter 2 vorgesehen sein, dass die Behälter 2 unter der Beaufschlagungsvorrichtung 8 vorbeiwegbewegt werden können.

Die Vorrichtung 1 umfasst weiter ein Sammelbehältnis 11, das zum Auffangen und Sammeln der zum Ausspritzen des Inneren 6 der kopfüber angeordneten Behälter 2 verwendeten ersten Lauge nach dem Ausspritzen und zum Auffangen und Sammeln der zum Beaufschlagen des Äußeren 7 der kopfüber angeordneten Behälter 2 verwendeten zweiten Lauge nach dem Beaufschlagen ausgebildet ist. Das Sammelbehältnis 11 kann dazu in einem Raumbereich unterhalb der Ausspritzvorrichtung 3 und unterhalb Beaufschlagungsvorrichtung 8 vorgesehen sein.

Die Vorrichtung 1 umfasst weiter eine Filtervorrichtung 12, die zum Filtern der aufgefangenen ersten Lauge und der aufgefangenen zweiten Lauge vor dem Sammeln in dem Sammelbehältnis 11 ausgebildet ist. Die Filtervorrichtung 12 kann in einem Bereich zwischen der Ausspritzvorrichtung 3 und dem Sammelbehältnis 11 vorgesehen sein.

Mittels einer Ableitvorrichtung 13 kann zumindest ein Teil der in dem Sammelbehältnis 11 gesammelten ersten und zweiten Lauge aus dem Sammelbehältnis 11 abgeleitet werden. Die Ableitvorrichtung 13 kann einen Auslass mit einer anschließenden Rohrleitung umfassen.

Von der Ableitvorrichtung 13 kann ein erster Anteil des zumindest einen Teils einem ersten Abzweig 14 zugeführt werden, der durch einen Erhitzer 15 führt. Der Erhitzer 15 ist zum Erhitzen des ersten Anteils ausgebildet, wodurch die erste Lauge mit der ersten Temperatur erhalten werden kann. Der Erhitzer 15 kann beispielsweise als Wärmetauscher ausgebildet sein. Die im Erhitzer 15 erhaltene erste Lauge mit der ersten Temperatur wird der Zuführleitung 4 und somit den Düsen 5 der Ausspritzvorrichtung 3 zugeführt, um zum Ausspritzen des Inneren 6 der Behälter 2 verwendet zu werden.

Von der Ableitvorrichtung 13 kann ein zweiter Anteil des zumindest einen Teils einem zweiten Abzweig 16 zugeführt werden, der durch einen Kühler 17 führt. Der Kühler 17 ist zum Kühlen des zweiten Anteils ausgebildet, wodurch die zweite Lauge mit der zweiten Temperatur erhalten werden kann. Der Kühler 17 kann beispielsweise als Wärmetauscher ausgebildet sein. Die im Kühler 17 erhaltene zweite Lauge mit der zweiten Temperatur wird der Zuführleitung 10 und somit den Düsen 9 der Beaufschlagungsvorrichtung 8 zugeführt, um zum Beaufschlagen des Äußeren 7 der Behälter 2 verwendet zu werden.

Die zweite Temperatur ist niedriger, beispielsweise mindestens 5 °C oder 10 °C niedriger, als die erste Temperatur. Die erste Temperatur kann zwischen 50 °C und 90 °C liegen, oder beispielsweise kann die erste Temperatur zwischen 53 °C und 87 °C liegen, und/oder die zweite Temperatur kann beispielsweise mindestens 3 °C niedriger sein als die erste Temperatur.

Die Figur 2 zeigt eine zweite Ausführungsform einer Vorrichtung 18 zum Reinigen von kopfüber angeordneten Behältern 2.

Die Vorrichtung 18 umfasst ein Laugenbad 19, das dritte Lauge mit einer dritten Temperatur enthält. Das Laugenbad 19 kann zum Eintauchen der kopfüber angeordneten Behälter 2 ausgebildet sein, bevor die Behälter 2 mit erster Lauge ausgespritzt und mit zweiter Lauge beaufschlagt werden. Das Laugenbad 18 ist zudem zum Auffangen und Sammeln der zum Ausspritzen des Inneren 6 der kopfüber angeordneten Behälter 2 verwendeten ersten Lauge nach dem Ausspritzen und zum Auffangen und Sammeln der zum Beaufschlagen des Äußeren 7 der kopfüber angeordneten Behälter 2 verwendeten zweiten Lauge ausgebildet. Das Laugenbad 19 kann dazu in einem Raumbereich unterhalb der Ausspritzvorrichtung 3 und unterhalb Beaufschlagungsvorrichtung 8 vorgesehen sein.

Die Vorrichtung 18 umfasst weiter eine vor der Ableitvorrichtung 13 angeordnete Filtervorrichtung 20, die zum Filtern des zumindest einen Teils der in dem Laugenbad gesammelten Lauge, der abgeleitet werden kann, ausgebildet ist.

Von der Ableitvorrichtung 13 kann ein dritter Anteil des zumindest einen Teils einem dritten Abzweig 21 zugeführt werden, der durch einen Erhitzer 22 führt. Der Erhitzer 22 ist zum Erhitzen des dritten Anteils ausgebildet, wodurch die dritte Lauge mit der dritten Temperatur erhalten werden kann. Der Erhitzer 22 kann beispielsweise als Wärmetauscher ausgebildet sein. Die im Erhitzer 22 erhaltene dritte Lauge mit der dritten Temperatur wird dem Laugenbad 19 zugeführt.

Die erste Temperatur kann zwischen 50 °C und 90 °C liegen, oder beispielsweise kann die erste Temperatur zwischen 53 °C und 87 °C liegen, und/oder die zweite Temperatur kann beispielsweise 5 °C bis 10 °C niedriger sein als die erste Temperatur, und/oder die dritte Temperatur kann beispielsweise 5 °C bis 10 °C höher sein als die erste Temperatur.

Die Figur 3 zeigt eine seitliche Schnittansicht einer Behälterreinigungsmaschine 23 mit zwei Laugenbädern 25, 28. Die Behälterträger mit den darin kopfüber angeordneten Behältern werden entlang eines Transportwegs 24 durch die Behälterreinigungsmaschine 23 transportiert; in der Darstellung verläuft die Transportrichtung von rechts nach links. Dabei gelangen die Behälter von einem ersten Laugenbad 25 in einen Bereich in dem eine Ausspritzvorrichtung 26 zum Ausspritzen des Inneren der kopfüber angeordneten Behälter mit erster Lauge mit der ersten Temperatur und eine Beaufschlagungsvorrichtung 27 zum zeitlich gleichzeitigen Beaufschlagen des Äußeren der kopfüber angeordneten Behälter mit zweiter Lauge mit der zweiten Temperatur vorgesehen sind. Die erste Lauge und die zweite Lauge werden, wie weiter unten näher erläutert, mittels einer Ableitvorrichtung 29 aus dem ersten Laugenbecken 25 abgeleitet. Der Bereich mit der Ausspritzvorrichtung 26 und der Beaufschlagungsvorrichtung 27 ist oberhalb des zweiten Laugenbads 28 angeordnet, wobei unterhalb der Ausspritzvorrichtung 26 und der Beaufschlagungsvorrichtung 27 und oberhalb eines Levels der Lauge in dem zweiten Laugenbad 28 ein Ableitblech 33 vorgesehen ist.

Danach gelangen die Behälter in ein zweites Laugenbad 28, das getrennt von dem ersten Laugenbad 25 ausgebildet ist. Nach Verlassen des zweiten Laugenbads 28 können die Behälter aus der Behälterreinigungsmaschine 23 herausbewegt und weiteren Prozessschritten zugeführt werden.

In der Darstellung wird die zum Ausspritzen des Inneren der kopfüber angeordneten Behälter verwendete erste Lauge nach dem Ausspritzen in dem ersten Laugenbad 25 und die zum Beaufschlagen des Äußeren der kopfüber angeordneten Behälter verwendete zweite Lauge nach dem Beaufschlagen in dem ersten Laugenbad 25 aufgefangen und gesammelt. Dazu kann unterhalb des Bereichs, in dem die Ausspritzvorrichtung 26 und die Beaufschlagungsvorrichtung 27 vorgesehen sind, das Ableitblech 33 vorgesehen sein, das die zum Ausspritzen des Inneren der kopfüber angeordneten Behälter verwendete erste Lauge nach dem Ausspritzen zu dem ersten Laugenbad 25 und die zum Beaufschlagen des Äußeren der kopfüber angeordneten Behälter verwendete zweite Lauge nach dem Beaufschlagen zu dem ersten Laugenbad 25 leitet.

Aus dem ersten Laugenbad 25 kann Lauge mittels der Ableitvorrichtung 29 abgeleitet werden. Die abgeleitete Lauge wird in einer Filtervorrichtung 30 gefiltert. Die gefilterte Lauge wird zum einen durch einen Erhitzer 31, der zum Erhitzen der ihm zugeführten Lauge und zum dadurch Erhalten der ersten Lauge mit der ersten Temperatur ausgebildet ist, und weiter zu der Ausspritzvorrichtung 26 geleitet und zum anderen durch einen Kühler 32, der zum Kühlen der ihm zugeführten Lauge und zum dadurch Erhalten der zweiten Lauge mit der zweiten Temperatur ausgebildet ist, und weiter zu der Beaufschlagungsvorrichtung 27 geleitet.

Eine Behälterreinigungsmaschine kann auch ein oder mehr als zwei-Laugenäder umfassen, wobei ein Ausspritzen und ein Beaufschlagen der Behälter auf dem Transportweg zwischen dem ersten und dem zweiten Laugenbad und/oder zwischen den folgenden Laugenbädern vorgesehen sein kann.

## Patentansprüche

1. Verfahren zum Reinigen von kopfüber angeordneten PET-Behältern (2) mit den Schritten:
- Ausspritzen des Inneren (6) eines kopfüber angeordneten PET-Behälters (2) mit erster Lauge mit einer ersten Temperatur,
- zeitlich gleichzeitiges Beaufschlagen des Äußeren (7) des kopfüber angeordneten PET-Behälters (2) mit zweiter Lauge mit einer zweiten Temperatur,
**dadurch gekennzeichnet, dass**
die zweite Temperatur mindestens 5 °C niedriger als die erste Temperatur ist.

2. Das Verfahren nach Anspruch 1, wobei die erste Temperatur zwischen 50 °C und 90 °C liegt, oder wobei beispielsweise die erste Temperatur zwischen 53 °C und 87 °C liegt.

3. Das Verfahren nach Anspruch 1 oder 2 weiter umfassend die Schritte:
- Auffangen und Sammeln der zum Ausspritzen des Inneren (6) des kopfüber angeordneten PET-Behälters (2) verwendeten ersten Lauge nach dem Ausspritzen in einem Sammelbehältnis (11) und
- Auffangen und Sammeln der zum Beaufschlagen des Äußeren (7) des kopfüber angeordneten PET-Behälters (2) verwendeten zweiten Lauge nach dem Beaufschlagen in dem Sammelbehältnis (11).

4. Das Verfahren nach Anspruch 3 weiter umfassend den Schritt:
- Filtern der aufgefangenen ersten Lauge und der aufgefangenen zweiten Lauge vor dem Sammeln in dem Sammelbehältnis (11).

5. Das Verfahren nach Anspruch 3 oder 4 weiter umfassend die Schritte:
- Ableiten zumindest eines Teils der in dem Sammelbehältnis (11) gesammelten ersten und zweiten Lauge aus dem Sammelbehältnis (11),
- Erhitzen eines ersten Anteils des zumindest einen Teils und dadurch Erhalten von erster Lauge mit der ersten Temperatur, die für das Ausspritzen des Inneren (6) eines kopfüber angeordneten PET-Behälters (2) geeignet ist,
- Abkühlen eines zweiten Anteils des zumindest einen Teils und dadurch Erhalten von zweiter Lauge mit der zweiten Temperatur, die für das Beaufschlagen des Äußeren (7) eines kopfüber angeordneten PET-Behälters (2) geeignet ist.

6. Das Verfahren nach einem der Ansprüche 1 bis 5 weiter umfassend, vor den Schritten des Ausspritzens des Inneren (6) eines kopfüber angeordneten PET-Behälters (2) mit der ersten Lauge mit der ersten Temperatur und dem gleichzeitigen Beaufschlagen des Äußeren (7) des kopfüber angeordneten PET-Behälters (2) mit der zweiten Lauge mit der zweiten Temperatur, die Schritte:
- Eintauchen des kopfüber angeordneten PET-Behälters (2) in ein Laugenbad (19) mit dritter Lauge einer dritten Temperatur, wobei die zweite Temperatur niedriger, beispielsweise mindestens 5 °C oder 10 °C niedriger, als die dritte Temperatur ist und wobei die erste Temperatur höher, beispielsweise mindestens 5 °C oder 10 °C höher, als die dritte Temperatur ist und
- anschließend Austauchen des kopfüber angeordneten PET-Behälters (2) aus dem Laugenbad (19).

7. Das Verfahren nach Anspruch 6, wobei die dritte Temperatur 5 °C bis 10 °C höher als die zweite Temperatur ist.

8. Das Verfahren nach Anspruch 6 oder 7, weiter umfassend die Schritte:
- Auffangen und Sammeln der zum Ausspritzen des Inneren (6) des kopfüber angeordneten PET-Behälters (2) verwendeten ersten Lauge nach dem Ausspritzen in dem Laugenbad (19) und
- Auffangen und Sammeln der zum Beaufschlagen des Äußeren (7) des kopfüber angeordneten PET-Behälters (2) verwendeten zweiten Lauge nach dem Beaufschlagen in dem Laugenbad (19).

9. Das Verfahren nach Anspruch 8 weiter umfassend die Schritte:
- Ableiten zumindest eines Teils der in dem Laugenbad (19) gesammelten Lauge aus dem Laugenbad (19),
- Erhitzen eines ersten Anteils des zumindest einen Teils und dadurch Erhalten von erster Lauge mit der ersten Temperatur, die für das Ausspritzen des Inneren (6) eines kopfüber angeordneten PET-Behälters (2) geeignet ist,
- Abkühlen eines zweiten Anteils des zumindest einen Teils und dadurch Erhalten von zweiter Lauge mit der zweiten Temperatur, die für das Beaufschlagen des Äußeren (7) eines kopfüber angeordneten PET-Behälters (2) geeignet ist, und
- Erhitzen eines dritten Anteils des zumindest einen Teils und dadurch Erhalten von dritter Lauge für das Laugenbad (19) mit der dritten Temperatur.

10. Das Verfahren nach Anspruch 9 weiter umfassend, vor dem Schritt des Ableitens zumindest eines Teils der in dem Laugenbad (19) gesammelten dritten Lauge aus dem Laugenbad, den Schritt:
- Filtern des zumindest einen Teils der in dem Laugenbad (19) gesammelten dritten Lauge.

11. Vorrichtung (1, 18) zum Reinigen von kopfüber angeordneten PET-Behältern (2) umfassend:
eine Bereitstellungsvorrichtung mit Aufnahmeplätzen für die kopfüber angeordneten PET-Behälter (2);
eine Ausspritzvorrichtung (3), die zum Ausspritzen des Inneren (6) der kopfüber angeordneten PET-Behälter (2) mit erster Lauge mit einer ersten Temperatur ausgebildet ist;
eine Beaufschlagungsvorrichtung (8), die zum zeitlich gleichzeitigen Beaufschlagen des Äußeren (7) der kopfüber angeordneten PET-Behälter (2) mit zweiter Lauge mit einer zweiten Temperatur ausgebildet ist;
eine Ableitvorrichtung (13), die zum Ableiten zumindest eines Teils der in einem Sammelbehältnis (11) gesammelten ersten und zweiten Lauge aus dem Sammelbehältnis (11) ausgebildet ist;
das Sammelbehältnis (11), das zum Auffangen und Sammeln der zum Ausspritzen des Inneren (6) der kopfüber angeordneten PET-Behälter (2) verwendeten ersten Lauge nach dem Ausspritzen und zum Auffangen und Sammeln der zum Beaufschlagen des Äußeren (7) der kopfüber angeordneten PET-Behälter (2) verwendeten zweiten Lauge nach dem Beaufschlagen ausgebildet ist;
einen Erhitzer (15), der zum Erhitzen eines ersten Anteils des zumindest einen Teils und dadurch Erhalten der ersten Lauge mit der ersten Temperatur ausgebildet ist, wobei die erhaltene erste Lauge für das Ausspritzen des Inneren (6) eines kopfüber angeordneten PET-Behälters (2) geeignet ist;
einen Kühler (15), der zum Abkühlen eines zweiten Anteils des zumindest einen Teils und dadurch Erhalten der zweiten Lauge mit der zweiten Temperatur ausgebildet ist, wobei die zweite Lauge für das Beaufschlagen des Äußeren (7) eines kopfüber angeordneten PET-Behälters (2) geeignet ist,
wobei die zweite Temperatur mindestens 5 °C niedriger als die erste Temperatur ist.

12. Die Vorrichtung nach Anspruch 11 weiter umfassend:
eine Filtervorrichtung (12), die zum Filtem der aufgefangenen ersten Lauge und der aufgefangenen zweiten Lauge vor dem Sammeln in dem Sammelbehältnis (11) ausgebildet ist.

13. Die Vorrichtung nach Anspruch 11 oder 12 weiter umfassend:
ein Laugenbad (19) mit einer dritten Lauge mit einer dritten Temperatur, das zum Eintauchen der kopfüber angeordneten PET-Behälter (2) ausgebildet ist, wobei beispielsweise das Laugenbad (19) weiter ausgebildet ist zum Auffangen und Sammeln der zum Ausspritzen des Inneren (6) der kopfüber angeordneten PET-Behälter (2) verwendeten ersten Lauge nach dem Ausspritzen und zum Auffangen und Sammeln der zum Beaufschlagen des Äußeren (7) der kopfüber angeordneten PET-Behälter (2) verwendeten zweiten Lauge.

14. Die Vorrichtung nach Anspruch 13 weiter umfassend:
eine weitere Ableitvorrichtung (13), die zum Ableiten zumindest eines Teils der in dem Laugenbad (19) gesammelten dritten Lauge aus dem Laugenbad (19) ausgebildet ist; und
einen weiteren Erhitzer (22), der zum Erhitzen eines dritten Anteils des zumindest einen Teils und dadurch Erhalten von dritter Lauge mit der dritten Temperatur ausgebildet ist.

15. Die Vorrichtung nach Anspruch 14 weiter umfassend:
eine vor der Ableitvorrichtung (13) angeordnete Filtervorrichtung (20), die zum Filtern des zumindest einen Teils der in dem Laugenbad (19) gesammelten dritten Lauge ausgebildet ist.

16. Die Vorrichtung nach einem der Ansprüche 11 bis 15, wobei die erste Temperatur zwischen 50 °C und 90 °C liegt, oder wobei beispielsweise die erste Temperatur zwischen 53 °C und 87 °C liegt.

## Claims

1. Method for cleaning PET containers (2) oriented upside down, comprising the steps of:
- spraying the interior (6) of a PET container (2) oriented upside down with a first lye at a first temperature,
- simultaneously impinging the exterior (7) of the PET container (2) oriented upside down with a second lye at a second temperature,
**characterised in that**
the second temperature is at least 5 °C lower than the first temperature.

2. The method according to claim 1, wherein the first temperature is between 50 °C and 90 °C, or wherein, for example, the first temperature is between 53 °C and 87 °C.

3. The method according to claim 1 or 2, further comprising the steps of:
- collecting and accumulating the first lye used for spraying the interior (6) of the PET container (2) oriented upside down after the spraying in an accumulation container (11), and
- collecting and accumulating the second lye used for impinging the exterior (7) of the PET container (2) oriented upside down after impingement in the accumulation container (11).

4. The method according to claim 3, further comprising the step of:
- filtering the collected first lye and the collected second lye prior the accumulating in the accumulation container (11).

5. The method according to claim 3 or 4, further comprising the steps of:
- discharging at least one part of the first and second lyes accumulated in the accumulation container (11),
- heating a first portion of the at least one part and thus obtaining first lye at the first temperature suitable for the spraying of the interior (6) of a PET container (2) oriented upside down,
- cooling a second portion of the at least one part and thus obtaining second lye at the second temperature suitable for the impinging of the exterior (7) of a PET container (2) oriented upside down.

6. The method according to one of claims 1 to 5, further comprising, prior to the steps of the spraying of the interior (6) of a PET container (2) oriented upside down with the first lye at the first temperature and the simultaneously impinging of the exterior (7) of the PET container (2) oriented upside down with the second lye at the second temperature, the steps of:
- immersing the PET container (2) oriented upside down in a lye bath (19) containing a third lye at a third temperature, wherein the second temperature is lower, for example at least 5 °C or 10 °C lower, than the third temperature, and wherein the first temperature is higher, for example at least 5 °C or 10 °C higher, than the third temperature, and
- subsequently withdrawing the PET container (2) oriented upside down from the lye bath (19).

7. The method according to claim 6, wherein the third temperature is 5 °C to 10 °C higher than the second temperature.

8. The method according to claim 6 or 7, further comprising the steps of:
- collecting and accumulating the first lye used for spraying the interior (6) of the PET container (2) oriented upside down after the spraying in the lye bath (19), and
- collecting and accumulating the second lye used for impinging the exterior (7) of the PET container (2) oriented upside down after the impinging in the lye bath (19).

9. The method according to claim 8, further comprising the steps of:
- discharging at least one part of the lye accumulated in the lye bath (19) from the lye bath (19),
- heating a first portion of the at least one part and thus obtaining first lye at the first temperature suitable for the spraying of the interior (6) of a PET container (2) oriented upside down,
- cooling a second portion of the at least one part and thus obtaining second lye at the second temperature suitable for the impinging of the exterior (7) of a PET container (2) oriented upside down, and
- heating a third portion of the at least one part and thus obtaining third lye at the third temperature for the lye bath (19).

10. The method according to claim 9, further comprising, prior to the step of the discharging the at least one part of the third lye accumulated in the lye bath (19) from the lye bath, the step of:
- filtering the at least one part of the third lye accumulated in the lye bath (19).

11. Device (1, 18) for cleaning PET containers (2) oriented upside down, comprising:
a supply device having receiving positions for the PET containers (2) oriented upside down;
a spraying device (3) configured for spraying the interior (6) of the PET containers (2) oriented upside down with a first lye at a first temperature;
an impingement device (8) configured for simultaneously impinging the exterior (7) of the PET containers (2) oriented upside down with a second lye at a second temperature;
a discharge device (13) configured for discharging at least one part of the first and second lyes accumulated in an accumulation container (11) from the accumulation container (11);
the accumulation container (11) configured for collecting and accumulating the first lye used for spraying the interior (6) of the PET containers (2) oriented upside down after the spraying and for collecting and accumulating the second lye used for impinging the exterior (7) of the PET containers (2) oriented upside down after the impinging;
a heater (15) configured for heating a first portion of the at least one part and thus obtaining the first lye at the first temperature, wherein the obtained first lye is suitable for the spraying of the interior (6) of a PET container (2) oriented upside down;
a cooler (15) configured for cooling a second portion of the at least one part and thus obtaining the second lye at the second temperature, wherein the second lye is suitable for the impinging of the exterior (7) of a PET container (2) oriented upside down,
wherein the second temperature is at least 5 °C lower than the first temperature.

12. The device according to claim 11, further comprising:
a filter device (12) configured for filtering the collected first lye and the collected second lye prior to the accumulating in the accumulation container (11).

13. The device according to claim 11 or 12, further comprising:
a lye bath (19) with a third lye at a third temperature configured for immersing the PET containers (2) oriented upside down, wherein, for example, the lye bath (19) is further configured for collecting and accumulating the first lye used for spraying the interior (6) of the PET containers (2) oriented upside down after the spraying and for collecting and accumulating the second lye used for impinging the exterior (7) of the PET containers (2) oriented upside down.

14. The device according to claim 13, further comprising:
a further discharge device (13) configured for discharging at least one part of the third lye accumulated in the lye bath (19) from the lye bath (19);
a further heater (22) configured for heating a third portion of the at least one part and thus obtaining third lye at the third temperature.

15. The device according to claim 14, further comprising:
a filter device (20) arranged upstream of the discharge device (13), configured for filtering the at least one part of the third lye accumulated in the lye bath (19).

16. The device according to one of claims 11 to 15, wherein the first temperature is between 50 °C and 90 °C, or wherein, for example, the first temperature is between 53 °C and 87 °C.

## Revendications

1. Procédé de nettoyage de récipients en PET retournés (2), comprenant les étapes suivantes :
- pulvérisation de l'intérieur (6) d'un récipient en PET retourné (2) avec une première lessive à une première température,
- application simultanée sur l'extérieur (7) du récipient en PET retourné (2) d'une deuxième lessive à une deuxième température,
**caractérisé en ce que**
la deuxième température est au moins 5 °C inférieure à la première température.

2. Procédé selon la revendication 1, dans lequel la première température est comprise entre 50 °C et 90 °C, ou dans lequel, par exemple, la première température est comprise entre 53 °C et 87 °C.

3. Procédé selon la revendication 1 ou 2, comprenant en outre les étapes suivantes :
- captage et collecte de la première lessive utilisée pour la pulvérisation de l'intérieur (6) du récipient en PET retourné (2) dans un bac de collecte (11) après la pulvérisation, et
- captage et collecte de la deuxième lessive utilisée pour l'application sur l'extérieur (7) du récipient en PET retourné (2) après l'application dans le bac de collecte (11).

4. Procédé selon la revendication 3, comprenant en outre l'étape suivante :
- filtration de la première lessive captée et de la deuxième lessive captée avant la collecte dans le bac de collecte (11).

5. Procédé selon la revendication 3 ou 4, comprenant en outre les étapes suivantes :
- prélèvement d'au moins une partie de la première lessive collectée et de la deuxième lessive collectée dans le bac de collecte (11) hors du bac de collecte (11),
- chauffe d'une première portion de ladite au moins une partie et obtention ainsi d'une première lessive à la première température, qui est appropriée pour la pulvérisation de l'intérieur (6) d'un récipient en PET retourné (2),
- refroidissement d'une deuxième portion de ladite au moins une partie et obtention ainsi d'une deuxième lessive à la deuxième température, qui est appropriée pour l'application sur l'extérieur (7) d'un récipient en PET retourné (2).

6. Procédé selon l'une des revendications 1 à 5, comprenant en outre, avant les étapes de pulvérisation de l'intérieur (6) d'un récipient en PET retourné (2) avec la première lessive à la première température et d'application simultanée sur l'extérieur (7) du récipient en PET retourné (2) de la deuxième lessive à la deuxième température, les étapes suivantes :
- immersion du récipient en PET retourné (2) dans un bain de lessive (19) avec une troisième lessive à une troisième température, dans lequel la deuxième température est inférieure, par exemple d'au moins 5 °C ou 10 °C inférieure, à la troisième température, et dans lequel la première température est supérieure, par exemple d'au moins 5 °C ou 10 °C supérieure, à la troisième température, et
- enlèvement ensuite du récipient en PET retourné (2) du bain de lessive (19).

7. Procédé selon la revendication 6, dans lequel la troisième température est de 5 °C à 10 °C supérieure à la deuxième température.

8. Procédé selon la revendication 6 ou 7, comprenant en outre les étapes suivantes :
- captage et collecte de la première lessive utilisée pour la pulvérisation de l'intérieur (6) du récipient en PET retourné (2) après la pulvérisation dans le bain de lessive (19), et
- captage et collecte de la deuxième lessive utilisée pour l'application sur l'extérieur (7) du récipient en PET retourné (2) après l'application dans le bain de lessive (19).

9. Procédé selon la revendication 8, comprenant en outre les étapes suivantes :
- prélèvement d'au moins une partie de la lessive collectée dans le bain de lessive (19) hors du bain de lessive (19),
- chauffe d'une première portion de ladite au moins une partie et obtention ainsi d'une première lessive à la première température, qui est appropriée pour la pulvérisation de l'intérieur (6) d'un récipient en PET retourné (2),
- refroidissement d'une deuxième portion de ladite au moins une partie et obtention ainsi d'une deuxième lessive à la deuxième température, qui est appropriée pour l'application sur l'extérieur (7) d'un récipient en PET retourné (2), et
- chauffe d'une troisième portion de ladite au moins une partie et obtention ainsi d'une troisième lessive pour le bain de lessive (19) à la troisième température.

10. Procédé selon la revendication 9, comprenant en outre, avant l'étape de prélèvement d'au moins une partie de la troisième lessive collectée dans le bain de lessive (19) hors du bain de lessive, l'étape suivante :
- filtration d'au moins une partie de la troisième lessive collectée dans le bain de lessive (19).

11. Dispositif (1, 18) de nettoyage de récipients en PET retournés (2), comprenant :
un dispositif d'alimentation comportant des espaces de réception pour les récipients en PET retournés (2) ;
un dispositif de pulvérisation (3) conçu pour la pulvérisation de l'intérieur (6) des récipients en PET retournés (2) avec une première lessive à une première température ;
un dispositif d'application (8) conçu pour l'application simultanée d'une deuxième lessive à une deuxième température sur l'extérieur (7) des récipients en PET retournés (2) ;
un dispositif de prélèvement (13) conçu pour le prélèvement d'au moins une partie de la première lessive collectée et de la deuxième lessive collectée dans un bac de collecte (11) hors du bac de collecte (11) ;
le bac de collecte (11), qui est conçu pour le captage et la collecte de la première lessive utilisée pour la pulvérisation de l'intérieur (6) des récipients en PET retournés (2) après la pulvérisation, et pour le captage et la collecte de la deuxième lessive utilisée pour l'application sur l'extérieur (7) des récipients en PET retournés (2) après l'application ;
un élément chauffant (15) configuré pour la chauffe d'une première portion de ladite au moins une partie et
l'obtention ainsi de la première lessive à la première température, dans lequel la première lessive obtenue est adaptée pour la pulvérisation de l'intérieur (6) d'un récipient en PET retourné (2) ; un refroidisseur (15) configuré pour le refroidissement d'une deuxième portion de ladite au moins une partie et l'obtention ainsi de la deuxième lessive à la deuxième température, dans lequel la deuxième lessive est adaptée pour l'application sur l'extérieur (7) d'un récipient en PET retourné (2),
dans lequel la deuxième température est au moins 5 °C inférieure à la première température.

12. Dispositif selon la revendication 11, comprenant en outre :
un dispositif de filtration (12) conçu pour la filtration de la première lessive captée et de la deuxième lessive captée avant leur collecte dans le bac de collecte (11).

13. Dispositif selon la revendication 11 ou 12, comprenant en outre :
un bain de lessive (19) comprenant une troisième lessive à une troisième température, qui est conçu pour l'immersion des récipients en PET retournés (2), dans lequel, par exemple, le bain de lessive (19) est en outre conçu pour le captage et la collecte de la première lessive utilisée pour la pulvérisation de l'intérieur (6) des récipients en PET retournés (2) après la pulvérisation, et pour le captage et la collecte de la deuxième lessive utilisée pour l'application sur l'extérieur (7) des récipients en PET retournés (2).

14. Dispositif selon la revendication 13, comprenant en outre :
un autre dispositif de prélèvement (13) conçu pour le prélèvement d'au moins une partie de la troisième lessive collectée dans le bain de lessive (19) hors du bain de lessive (19) ; et
un autre élément chauffant (22) configuré pour la chauffe d'une troisième portion de ladite au moins une partie et l'obtention ainsi d'une troisième lessive à la troisième température.

15. Dispositif selon la revendication 14, comprenant en outre :
un dispositif de filtration (20) agencé avant le dispositif de prélèvement (13) et conçu pour la filtration d'au moins une partie de la troisième lessive collectée dans le bain de lessive (19).

16. Dispositif selon l'une des revendications 11 à 15, dans lequel la première température est comprise entre 50 °C et 90 °C, ou dans lequel, par exemple, la première température est comprise entre 53 °C et 87 °C.
